# FASCICULE DE BREVET EUROPEEN

(11) **EP 0 922 144 B1**
(45) Date de publication et mention de la délivrance du brevet: **21.11.2001**
(21) Numéro de dépôt: 97938699.2
(22) Date de dépôt: 28.08.1997
(51) Int. Cl.: E03D 9/02

(54) **SUPPORT DE BATONNET SANITAIRE POUR CUVETTE SANITAIRE**
HALTERUNG FÜR WC-KÖRBCHEN
SANITARY ROD SUPPORT FOR SANITARY BOWL

(30) Priorité: 28.08.1996 BE 9600725
(43) Date de publication de la demande: 16.06.1999
(73) Titulaire: EURVEST, 1420 Braine-l'Alleud (BE)
(72) Inventeur: KLIMIS, Jean, B-1170 Bruxelles (BE)
(74) Mandataire: Petsis, Christos
(86) Numéro de dépôt international: BE9700097
(87) Numéro de publication internationale: WO9809027

(56) Documents cités:
- DE-A- 3 721 916
- DE-A- 4 409 713
- DE-C- 4 323 692
- DE-U- 8 902 509
- DE-U- 9 302 443
- FR-A- 2 424 374
- FR-A- 2 470 205
- FR-A- 2 718 030
- JP-A- 56 146 755
- US-A- 4 095 031
- US-A- 4 455 692

## Description

### Domaine de l'invention

La présenta invention se rapporte à un support de bâtonnet sanitaire destiné à être appliqué à un siège de W.-C. comprenant une cuvette sanitaire.

### Arrière-plan technologique

Des supports de ce type sont connus. Cependant, ils présentent généralement comme inconvénient d'être standards, sans possibilité d'adaptation à la cuvette à laquelle ils sont destinés. Par conséquent, il n'est généralement pas possible d'adapter le support à l'emplacement le plus approprie de la cuvette qui est déterminé en pratique par l'endroit où coule le plus d'eau, notamment lorsqu'on tire la chasse, c'est-à-dire généralement à l'arrière de la cuvette. En effet, c'est l'eau chassée qui active le bâtonnet sanitaire en libérant dans celui-ci les substances nettoyantes, le cas échéant désinfectantes et odorifères ou parfumées.

c'est ainsi que le document FR-A-2470205 propose un distributeur de produit actif pour cuvette de W.-C. se composant d'un réservoir à fixer dans la cuvette contenant le produit actif visant à résoudre le problème d'obtention d'une meilleure fourniture de matière active independante de la pression d'eau, les moyens indiqués consistant notamment à prévoir plusieurs corps actifs dans le réservoir. En outre, les moyens proposés comportent également un tube de trop plein ayant la forme d'un siphon pour vider le bac avec agencement d'entretoises pour placer les corps actifs à distance du fond du réservoir. Un étrier de fixation de l'ensemble à la cuvette est également prévu et permet un positionnement déterminé de l'ensemble à l'intérieur de la cuvette. Cependant, le distributeur proposé n'offre pas la possibilité d'adapter le distributeur à l'emplacement le plus approprié de la cuvette et n'offre par conséquent pas de solution satisfaisante au problème indiqué ci-dessus concernant l'adaptation du support quant à son emplacement dans la cuvette.

Il en va sensiblement de même avec le document FR-A-2424374 lequel concerne un dispositif pour la coloration de l'eau de rinçage des W.-C. comportant un récipient destiné à contenir un bloc colorant. Là non plus, aucune solution n'est proposée au problème indiqué ci-dessus. Tout au plus, le document précité ne fournit-il qu'une indication quant à la possibilité de positionnement du dispositif par rapport à la cuvette.

Le document DE-A-4323692 quant à lui pose en revanche bien le problème de réglage avec possibilité d'adaptation à la cuvette du support sanitaire en proposant un moyen d'application du support sanitaire sous forme de crochet double où l'objet principal consiste cependant à fournir une adaptation non étagée et sans coulisseau. L'effet de reqlage est obtenu ici par l'élasticité avec effet ressort du double crochet de suspension. Cependant, ainsi qu'il est bien connu, l'effet ressort du double crochet s'atténuera avec le temps à cause d'une fatigue du matériau. C'est la prétension élastique propre au matérial qui maintient le support de bâtonnet dans la position souhaitée. En outre, la réalisation avec réglage par crochet élastique vise essentiellement à cuvette du support sanitaira en proposant un moyen d'application du support sanitaire sous forme de crochet double où l'objet principal consiste cependant à fournir une adaptation non étagée et sans coulisseau. L'effet de réglage est obtenu ici par l'élasticité avec effet ressort du double crochet de suspension. Cependant, ainsi qu'il est bien connu, l'effet ressort du double crochet s'atténuera avec le temps à cause d'une fatigue du matériau, C'est la prétension élastique propre au matériau qui maintient le support de bâtonnet dans la position souhaitée. En outre, la réalisation avec réglage par crochet élastique vise essentiellement à permettre une fabrication en une seule pièce.

Le dispositif décrit dans US-A-4 455 692, quant à lui, doit être incorporé dans le réservoir de la chasse elle-même et non dans la cuvette du siège de W.-C. Dès lors, ce dispositif ne se place pas dans l'eau chassée qui active le bâtonnet sanitaire. En outre, il ne peut être utilisé de façon commode lorsque les rêservoirs de chasse sont fermés notamment par soudage thermique ou par collage. Dans ce cas, il n'est guèrs possible d'introduire le support dans le réservoir. De plus, ce dispositif est spécifiquement conçu pour être plongé dans l'eau en permanence. Il présente dès lors une structure essentiellement fermée et ne pourrait donc aucunement convenir pour être placé dans la cuvette du siège de W. -C. où il n'aurait qu'un contact bref avec l'eau libérée lorsqu'on tire la chasse.

### Exposé de l'invention

La présente invention a pour but d'apporter une solution aux problèmes indiqués ci-dessus, notamment quant à la possibilité d'adaptation par une voie plus classique. A cette fin, il est proposé, suivant l'invention, un support de bâtonnet sanitaire, tel que défini dans la revendication 1.

Grâce à l'invention, il est donc possible d'agencer le support juste sous le rebord de la cuvette du siège W.-C de façon à récolter un flux d'eau maximum lorsque La chasse est tirée. Le point d'application du support à la cuvette étant déterminé par l'endroit où le flux d'eau le plus important est libéré et le rebord lui-même de la cuvette présentant généralement également une hauteur variable sur le pourtour de la cuvette, la possibilité de réglage en hauteur offerte par le support selon l'invention s'avère particulièrement avantageuse. Par l'optimisation du contact de l'eau avec le bàtonnet sanitaire, on obtient une efficacité du support précité considérablement renforcée.

De plus, la possibilité de réglage en hauteur offerte selon l'invention est obtenue directement par un agencement apprcprié des moyens de liaison permettant un réglage en hauteur effectif et non pas seulement un positionnement du support de bátonnet comme dans les deux documents français précités.

La présence de nombreuses nervures permet la sélection d'un grand nombre de hauteurs différentes avec positionnement fiable pour chaque hauteur sélectionnée avec, en outre, la possibilité d'un coulissement en va-et-vient. Plus particulièrement, lesdites nervures présentent une allure sensiblement symétrique, ce qui permet de faire varier la hauteur dans les deux sens et à maintes reprises.

Par ailleurs, la présente invention permet de ne pas faire dépendre le réglage de la hauteur de l'élasticité des moyens d'applications désignés comme crochets de suspension dans DE-A-4323692. Ceci a pour avantage de préserver la faculté de réglage dans le temps, même après un usage intensif. Ainsi, grâce à l'invention, on obtient un moyen de réglage purement mécanique lequel est indépendant des propriétés de matières qui sont susceptibles de s'altérer avec le temps, plus particuliérement lorsque les matières en question peuvent entrer en contact avec d'autres matières chimiques comme c'est le cas ici avec les bâtonnets sanitaires comprenant des agents actifs désinfectants notamment. En outre, l'on est confronté à une contrainte de réalisation du crochet qui doit présenter une résistance suffisante à la cassure. A force d'utiliser l'élasticité du crochet pour le réglage et solliciter ainsi considérablement le crochet, il s'avère préférable de déplacer la faculté de réglage en hauteur sur la patte de réglage elle-même avec réglage mécanique de facon à ne solliciter le crochet qu'en cas de désengagement du support tout entier de la cuvette.

De plus, avec un enroulement simple, c'est-à-dire à un tour, comme proposé dans DE-A-4323692, on n'est pas à l'abri d'un décrochage accidentel du support de la cuvette. Cela est particulièrement vrai avec l'élément formant patte désigné par 30 dans US-A-4 455 692.

Dans un mode de réalisation avantageux de l'invention, tre, la rigidité de la liaison crochet étui permet, grâce à l'élasticité du crochet, de maintenir Le bord latéral de l'étui contre la cuvette. Plus particulièrement, le crochet est renforcé par une nervure s'étendant longitudinalement sur celui-ci et conférant une bonne rigidité au crochet, ce qui a pour effet d'améliorer le serrage du support contre le rebord de la cuvette.

La nervure longitudinale précitée est plus avantageusement encore constituée d'un élément élastique supplémentaire faisant ressort et conférant une excellente élasticité au crochet. Grâce à cette élasticité renforcée, une fixation particulièrement ferme du crochet à l'emplacement de cuvette sélectionné peut être obtenue sans que le support puisse encore être amené à bouger, notamment par un déplacement latéral dû à la puissance du jet d'eau, même après une utilisation prolongée avac le passage répété et fréquent de flux d'eau exerçant une forcé sur celui-ci.

Pour améliorer encore le serrage du crochet contre le rebord de la cuvette, le crochet présente un enroulement sur au moins un tour de 360° assurant ainsi un effet ressort supplémentaire. En outre, grâce au bon serrage, tout risque d'évacuation involontaire du support par la cuvette s'en trouve pratiquement écarté, ce qui supprime pratiquement toute possibilité de bouchage des conduits d'eau en aval de la cuvette par le support sanitaire.

Selon un mode de réalisation avantageux supplémentaire de l'invention, une ouverture d'extrémité est prévue dans l'étui permettant ainsi une recharge particulièrement commode du bâtonnet sanitaire dans le support. En effet, il suffit d'introduire le nouveau bâtonnet après épuisement de l'ancien sans qu'aucune manipulation du support par l'utilisateur ne soit requise, ce type de manipulation s'avérant assez désagréable pour celui-ci.

Plus avantageusement encore, au moins un ergot anti-retour est prévu à hauteur de ladite ouverture d'extrémité, chacun desquels assure une retenue du bâtonnet sanitaire à l'intérieur de l'étui, ce qui évite une évacuation accidentelle du bâtonnet.

Dans un autre mode de réalisation avantageux de l'invention, l'étui du support présente à sa surface supérieure tournée vers le moyen d'application de larges ouvertures occupant une partie substantielle de ladite surface supérieure de façon à permettre une pénétration aussi large que possible de l'eau provenant de l'écoulement à l'intérieur de l'étui.

Plus avantageusement, ladite surface supérieure présente un profil sensiblement en cuvette de façon à former une surface collectrice d'eau renforçant encore l'effet précité. En effet, la circulation d'eau sur le bâtonnet sanitaire s'en trouve augmentée et par conséquent le bâtonnet d'autant plus activé.

Plus avantageusement encore, la surface latérale de l'étui présente un profil épousant sensiblement la forme de la cuvette, de préférence courbe, augmentant encore l'effet indiqué ci-dessus. En outre, la largeur de l'étui est avantageusement supérieure à la profondeur du rebord de la plupart des cuvettes disponibles dans le commerce, soit plus particulièrement maximum 30 mm, ce qui assure une bonne application de l'arête latérale de l'étui contre la paroi de la cuvette.

Dans un mode de réalisation préféré de l'invention, la partie infériéure formant fond de l'étui est agencée suivant une zone rétrécie formant goulotte, pour assurer une présence permanente d'une réserve d'eau résiduelle de nature à empêcher le séchage du bâtonnet sanitaire entre deux chasses.

Plus particulièrement, la charnière du plan de joint et l'interstice qui lui est associé sont décalés par rapport au point bas du support, le plan de joint formant avantageusement un angle avec l'horizontale compris entre 150 et 170°, de préférence approximativement 160°. La réalisation du plan de joint formant angle permet d'éviter lors de la fabrication, l'utilisation de ce que l'on appelle des "tiroirs" permettant une réduction sensible du coût des moules de fabrication et des pièces. Cet avantage est également obtenu grâce au fait que le crochet est détachable de l'étui, celui-ci étant fabriqué séparément de l'étui.

Selon un autre aspect de base de l'invention, le support lui-même est réalisé en un matériau parfumé. Ainsi, il est obtenu une diffusion de parfum pratiquement constante dans le temps, ce qui compense la quasi-absence de diffusion de parfum du bâtonnet en fin de vie de celui-ci. De plus, on peut également obtenir ainsi une séparation physique du parfum des autres matières actives du bâtonnet, ces dernières pouvant être uniquement destinées à contenir des matières désinfectantes, telles que du chlore actif qui aurait un effet négatif sur la qualité du parfum contenu dans le bâtonnet. Par contre, cet effet négatif est pratiquement absent lorsque c'est le support lui-même qui est parfumé. Ainsi, de façon particulièrement avantageuse, l'effet parfumant de l'ensemble support et bâtonnet est préservé grâce à l'invention, le bâtonnet quànt à lui pouvant être constitué simplement d'une matière à base désinfectante, notamment d'un agent germicide non parfumé.

Dans un mode de réalisation alternatif de l'invention, tant la matière de l'étui que le bâtonnet sont parfumés, le cas échéant avec des senteurs différentes, permettant ainsi d'obtenir une intensité de parfum sensiblement plus élevée avec possibilité d'obtention d'un effet de bouquet subtil de parfums.

Dans un autre mode de réalisation très avantageux de l'invention, l'étui d'une part et le moyen d'application d'autre part sont réalisés chacun en matières plastiques différentes, et notamment le premier en plastique à parfumer présentant une élasticité inférieure à celle du second dont l'élasticité plus grande confère au moyen d'application un effet ressort anti-rupture. Ceci permet de réaliser d'une part l'étui en une matière plastique absorbant bien le parfum qui-ne convient pas en revanche pour la réalisation du crochet étant donné la faible élasticité de telles matières plastiques. Le crochet quant à lui n'étant pratiquement pas en contact avec l'eau, il peut tout aussi bien être réalisé en une matière plastique à forte élasticité, laquelle présente intrinsèquement une très faible capacité à être parfumée.

Cependant, la possibilité indiquée ci-dessus d'utiliser deux matières plastiques différentes peut avoir d'autres applications que celles incluant le parfumage puisque, de façon plus générale, les propriétés demandées au crochet peuvent être différentes de celles demandées à l'étui. Ainsi, par exemple, le crochet peut être réalisé en une matière plastique résistant au "stress-cracking", c'est-à-dire à une cassure spontanée due à l'action combinée de la tension élastique et de la substance chimique provenant du bâtonnet, tandis que l'étui peut être réalisé en un plastique plus dur avec un meilleur effet de clipsage pour éviter qu'il ne s'ouvre.

D'autre particularités et avantages du support sanitaire selon la présente invention seront décrits ci-après au moyen de quelques modes de réalisation exemplaires illustrés à l'aide des dessins annexés.

### Brève description des dessins

La figure 1 représente une vue en perspective d'un support selon la présente invention.
La figure 2 représente une vue du support selon l'invention à l'état appliqué sur une cuvette sanitaire.
Les figures 3 et 4 représentent chacune des vues de côté mutuellement opposées du support selon la figure 1.
Les figures 5 et 6 représentent chacune une vue en coupe et respectivement partielle du support selon l'invention.
Les figures 7 et 8 représentent respectivement des vues de côté et du dessus du support selon l'invention.
La figure 9 représente une vue du support à l'état ouvert.
La figure 10 représente une vue en détail agrandi du support de la figure 8.

De façon générale, l'invention se rapporte a un support de bâtonnet sanitaire ou hygiénique destiné à être appliqué à un siège de W.-C. comprenant une cuvette sanitaire de types divers.

La figure 1 illustre une vue générale d'un tel support de type corbeille 5 comprenant un élément formant étui 10 prévu pour retenir le bâtonnet sanitaire 3, un moyen d'application 20 pour appliquer le support 5 à la cuvette 1 et des moyens de liaison 30 pour rendre solidaires ledit moyen d'application 20 et l'étui 10.

l'étui 10 présente une allure allongée en accord avec celle d'un bâtonnet ou d'une brique sanitaire 3 à introduire dans celui-ci 10. Le support 5 est prévu pour être aménagé à l'intérieur de la cuvette 1, de préférence aussi prés que possible du rebord 2 de celle-ci, de facon à se trouver sensiblement à la source du jet d'eau libéré lorsque la chasse de W.-C. est tirée par un utilisateur. Cette localisation est privilégiée du fait que le bâtonnet 3 introduit dans le support 5 est rendu actif par le passage d'eau par celui-ci. Au plus grande est l'interaction entre l'eau passante et le bâtonnet 3, au plus grand sera l'effet désiré, notamment moussant, du bâtonnet 3. Les multiples effets pouvant ainsi être obtenus seront décrits de façon plus détaillée ci-dessous.

Les moyens de liaison 30 du support 5 comprennent des moyens de réglage 35 permettant de régler la hauteur de l'étui 10 par rapport à la cuvette 1. D'un W.-C. à l'autre, les rebords de cuvette peuvent présenter des hauteurs différentes. Pour une cuvette de W.-C. donnée, le rebord 2 peut, lui aussi, varier d'un point à l'autre. En cours d'utilisation, le point d'écoulement maximal d'eau le long de la paroi de la cuvette de W.-C. peut varier suite à un entartrage progressif des conduits d'alimentation d'eau de la cuvette. Grâce à la possibilité de réglage en hauteur du support qui est ainsi obtenue, l'étui 10 peut, à tout instant, être agencé juste sous le rebord 2 de façon à récolter le flux d'eau maximum. Cela a également pour effet que l'efficacité du dispositif comprenant support et bâtonnet sanitaire se trouve nettement améliorée, même lorsque après une première installation, le support doit être déplacé suite à une variation de l'emplacement d'écoulement maximum d'eau, notamment de l'arrière de la cuvette à un autre endroit de celle-ci. A titre d'exemple on peut encore préciser la gamme de la plage de réglage de hauteur comprise entre 45 et 90 mm, de préférence entre 55 à 80 mm.

Avantageusement, les moyens de réglage précités sont formés par une patte nervurée 95 coopérant avec des moyens de guidage correspondants 32. Grâce à la présence d'un grand nombre de nervures 96 ou dents 36 sur une partie substantielle de la patte 95 ou respectivement tige 37 de la crémaillère 35, un nombre important de hauteurs différentes peut être sélectionné avec sécurité maximum de positionnement à la hauteur désirée par engagement de la nervure 96 adéquate dans les moyens de guidage correspondants présentant un élément en. saillie correspondant tel qu'une nervure 91 ou dent correspondante 31 permettant une liaison par emboîtement ou par encliquetage. A cette fin, les dents 36 ou nervures 96 présentent entre elles un espace d'écartement minimum. Les nervures 96 présentent de préférence un profil sensiblement hémicylindrique.

Alternativement, les moyens de réglage sont formés par une crémaillère 35 présentant un profil denté 36.

Les dents présentent de préférence un sommet aplati procurant un effet de glissière dans sa partie plate permettant une manipulation plus commode lors de l'ajustage de la hauteur désirée par le coulissement selon F de la crémaillère 35. Leur allure est par exemple sensiblement en coupe triangulaire tronquée avec angle de sommet β compris entre 50 et 90°, de préférence entre 60 et 80°. Ainsi, le sommet tronqué 56.de chaque dent 36 permet un engagement sûr entre celles-ci 36 de l'élément saillant 31 correspondant du moyen de guidage 32.

Le moyen d'application 20 quant à lui est avantageusement formé par un crochet 21 pouvant être engagé sur le rebord 2 de la cuvette 1 ainsi qu'il apparaît sur la figure 2. Avantageusement, les moyens de réglage, notamment la patte nervurée 95, font corps avec le moyen d'application, notamment le crochet 21, la patte nervurée 95 étant prévue dans le prolongement du crochet 21 à l'extrémité libre et non engagée de celui-ci 21 comme visible sur les figures 3 et 4.

Avantageusement, les moyens de guidage 32 peuvent présenter une zone de réception de la patte nervurée 95 comprenant plusieurs nervures 91 successives destinées à coopérer efficacement avec les nervures 96 de façon à augmenter la surface de liaison entre le crochet et l'étui.

Le crochet 21 présente avantageusement au moins sur une partie de celui-ci une nervure de renforcement 22 s'étendant longitudinalement et sensiblement au milieu de celui-ci. La nervure longitudinale 22 constitue avantageusement un élément élastique supplémentaire faisant ressort de façon à augmenter l'élasticité indiquée par H du crochet 21. Cela augmente les possibilités de désengagement du support par rapport à la cuvette sans risque de casser le crochet. En outre, afin d'assurer un bon serrage du support contre le rebord de la cuvette, le crochet présente avantageusement au moins un enroulement complet 23 de 360° à son extrémité d'engagement ainsi qu'il apparaît des figures 1 et 3. Cela permet d'éviter tout risque de décrochage involontaire du support 5 et une évacuation de celui-ci dans les bouches d'évacuation du W.-C. pouvant entraîner un bouchage de celui-ci ou des conduits d'eau en aval.

De préférence, la patte 95 ou tige 37 du crochet possède une largeur L qui dépasse un seuil minimum de par exemple environ 1 cm, de façon à renforcer la rigidité assurant un serrage du crochet 21 contre le rebord 2 de la cuvette 1 et un maintien de l'étui 10 juste en dessous de celui-ci 2 irréprochables.

L'étui 10 est réalisé d'une pièce et présente à une extrémité une ouverture 13 permettant une introduction selon G fort commode d'un bâtonnet 3 dans l'étui 10, ne nécessitant de la part de l'utilisateur aucune manipulation d'ouverture de l'étui lors de la recharge. De préférence, des ergots anti-retour 14 sont prévus sur le pourtour de l'ouverture précitée pour retenir le bâtonnet sanitaire 3 dans l'étui 10 après introduction de celui-ci. De plus, grâce à la recharge latérale, une fermeture plus stable et ferme de l'étui 10 formant boîtier peut être obtenue.

La surface supérieure 15 de l'étui présente avantageusement une forme de cuvette de façon à récolter plus d'eau encore vers le bâtonnet 3 situé en aval. A cet éqard, la surface supérieure précités 15 est ajourée 16 de façon à canaliser la plus grande quantité d'eau possible vers le bâtonnet. Dans cette configuration illustrée sur la figure 8, il est prévu une arête 17 très fine agencée pour s'adapter parfaitement à la paroi de la cuvette et permettre ainsi un passage direct du flux d'eau dans le bâtonnet. L'arête 17 est agencée de préférence en surélévation par rapport au reste de la surface supérieure précitée 13 de l'étui 10. Le jet d'eau libéré en tirant la chasse se retrouve ainsi naturellement guidé vers le bâtonnet situé à l'intérieur de l'étui. Les ouvertures 47 dans la surface supérieure 15 de l'étui s'étendent pratiquement jusqu'à l'arête 17, l'extrémité correspondante 48 desdites ouvertures présentant par exemple un profil rectangulaire suivant sensiblement le profil de l'arête 17.

Avantageusement, les moyens de guidage précités 30 sont aménagés sur la surface supériedre précitée 13 de l'étui sensiblement dans une zone centrale de celle-ci du côté d'une surface latérale 12 de l'étui qui est oppose à la cuvette, et donc de l'arête 17. Lesdits moyens de quidage 32 comprennent une fente 58 pour l'introduction des moyens de réglage 95, avantageusement avec une sécurité de fermeture 33 comme illustré sur la figure 10. Ceux-ci sont essentiellement constitués d'un épaulement anti-retour 33 agencé pour empêcher un retrait non désiré, par exemple de la part d'enfants.

Avantageusement, la surface latérale 11 de l'étui 10 qui est tournée vers la cuvette 1 présente un profil parfaitement adapté à la forme de la paroi de la cuvette ainsi qu'il apparaît de la figure 2. Le profil courbé de ladite surface latérale 11 est bien illustré sur les figures 5 et 6. Cela favorise un captage maximum d'eau par l'étui 10 du support 5.

De préférence, les deux surfaces latérales précitées 11, 12 se confondent à leur extrémité inférieure en un fond asymétrique commun formant culot 43 pour l'étui. Dans le culot 43 précité réside en permanence une mince réserve d'eau résiduelle permettant d'assurer une présence permanente d'humidité minimale requise pour une permanence d'effet du bâtonnet, celui-ci 3 n'étant actif qu'en présence d'eau.

Le fond 43 présente une allure rétrécie par rapport à la surface supérieure, de préférence au moins la moitié de la largeur de celle-ci 15. Ainsi, le culot 43 ne forme qu'une goulotte relativement étroite, de quoi assurer la présence d'une réserve d'eau suffisante dans le fond de l'étui. A cet égard, le rayon de l'arrondi formé par le fond est avantageusement compris entre 5 et 10 mm, de préférence entre 6 et 8 mm, par exemple approximativement 7 mm. Ceci correspond en valeur nominale à une valeur allant de environ un sixième à un huitième de la hauteur hors tout de l'étui.

De plus, une amélioration cumulée de l'effet de mousse du bâtonnet sanitaire 3 est obtenue par l'agencement de larges ouvertures ou ajours 16 dans la surface supérieure 15 de l'étui, la courbure de la surface latérale 11 adaptée à la forme de la cuvette, le fond 43 continu de l'étui, et la forme en cuvette de la surface supérieure 15 de l'étui, pris isolément ou en combinaison.

La surface latérale opposée 12 tournée vers l'intérieur de la cuvette et visible à l'utilisateur peut servir de support d'information ou d'identification personnalisable. Dans l'exemple illustré sur la figure 1, il est représenté des ajours de fantaisie 44. En outre, grâce à l'agencement interne 53 du crochet 21 au sein même de l'étui 10, la surface d'information et/ou les éléments d'identification personnalisables précités 44 ne sont pas masqués par la tige du crochet 21. L'agencement interne 53 précité permet également un guidage plus sûr et stable de la tige 37.

Comme illustré sur la figure 3, l'étui est monobloc et un plan de joint 42 est prévu sensiblement en travers, de préférence sensiblement en diagonale, en léger décalage par rapport au point bas du fond 43 de l'étui 10 sur un angle α déterminé. Ceci permet d'éviter l'utilisation de ce que l'on appelle les "tiroirs" lors de la fabrication. Ceci a pour conséquence de réduire considérablement les coûts de fabrication, tant du moule que des pièces. A cet égard, la pièce encore à l'état ouvert est illustrée sur la figure 9.

Alternativement, l'étui 10 peut êtrc réalisé lui-même en une matière parfumée, notamment en matière plastique, dégageant en permanence son parfum.

De préférence, l'étui 10 d'une part et les moyens d'application 20 d'autre part sont réalisés chacun en matières plastiques différentes avec diverses applications dont notamment le crochet pouvant être réalisé en une matière plastique résistant au "stress-cracking", tandis que l'étui peut être réalisé en un plastique plus dur avec un meilleur effet de clipsage pour éviter qu'il ne s'ouvre.

Une autre application consiste à réaliser l'étui 10 en matière plasaque à parfumer présentant une élasticité inférieure à celle du moyen d'application 20 dont l'élasticité plus grande confére à celui-ci un effet ressort anti-rupture. On peut obtenir ainsi une séparation d'effet entre l'effet d'ambiance émanant de l'étui lui-même d'une part et l'effet nettoyant et/ou désinfectant émanant du bâtonnet sanitaire d'autre part. En effet, les composants désinfectants tels que le chlore actif dans une formule de type Javel ont un effet négatif sur la qualité du parfum lorsqu'ils sont contenus tous deux dans le même élément, à savoir le bâtonnet sanitaire. Cet effet négatif est considérablement atténué, voire même disparait, si la matière parfumée n'est pas présente dans le bâtonnet mais plutôt dans l'étui lui-même. Dans ce cas, on utilise un bâtonnet désinfectant à base d'un agent germicide non parfumé.

Cependant, il est également possible d'obtenir une intensite de parfum plus élevée en réalisant tant l'étui que le bâtonnet sanitaire à base de matiéres parfumées. On peut ainsi obtanir un bouquet de senteurs aux subtilités extrêmement variées.

## Revendications

1. Support de bâtonnet sanitaire destiné à être appliqué sur un siège de W.-C. comprenant une cuvette sanitaire, le support précité comprenant
- un moyen d'application (20) du support (5) à ladite cuvette du siège (1),
- un élément formant étui (10) pour le bâtonnet (3) précité,
- un moyen de liaison (30) pour rendre solidaires ledit moyen d'application (20) et l'étui précité (10),
dans lequel le moyen d'application (20) est constitué d'un crochet (21) prévu pour être accroché au rebord (2) de la cuvette du siège (1) et dans lequel lesdits moyens de liaison (30) coopèrent avec des moyens de réglage en hauteur (95), les moyens de liaison (30) précites comprenant des moyens de guidage (32), les moyens de réglage étant formés par une patte de réqlage (95) à surface nervurée, **caractérisé en ce que** les nervures sont telles qu'elles permettent un coulissement en va-et-vient (F) de la patte (95) à une hauteur désirée de façon à permettre le réglage de la hauteur du support (5) par rapport à ladite cuvette (1) à la hauteur désirée.

2. Support suivant la revendication 1, **caractérisé en ce que** les moyens de guidage (32) consistent en un oeilleton et **en ce que** chaque nervure (96) s'étend sur au moins une partie de la largeur de la patte de réglage (95) et parallélement l'une à l'autre lesquelles peuvent coopérer avec lesdits moyens de guidage (32) pour le coulissement en va-et-vient (F) précité.

3. Support suivant la revendication 2 **caractérisé en ce que** les rainures de réglage (96) présentent un profil sensiblement hémicylindrique.

4. Support suivant l'une des revendications 1 à 3, **caractérisé en ce que** les moyens de réglage (95) précités sont formés par une crémaillère présentant une surface à section dentée (36).

5. Support suivent la revendication 1 ou 3, **caractérisé en ce que** les éléments de réglage (36, 96) sont sensiblement symêtriques.

6. Support suivant l'une des revendications 4 ou 5, **caractérisé en ce que** les dents présentent chacune un sommet aplati (61) avec angle de sommet (B).

7. Support suivant l'une quelconque des revendications précédentes, **caractérisé en ce que** les moyens de réglage (35) précités sont pourvus à leur extrémité d'attaque d'un arrêt de fin de course (38).

8. Support suivant l'une quelconque des revendications 2 à 7, **caractérisé en ce que** ledit moyen de guidage (32) comprend au moins un élément d'emboîtement (31) agencé en saillie de la paroi de l'oeilleton, pcur coopérer avec chaque élément de réglage (36; 96), et une sécurité de fermeture (33).

9. Support suivant l'une quelconque des revendications précédentes, **caractérisé en ce que** les moyens de guidage (32) sent agencés sur la surface de sommet (15) de l'étui (10) de façon à recevoir le moyen de réglage prècité (95) à l'intérieur (51) de l'ètui.

10. Support suivant l'une des revendications 8 ou 9, **caractérisé en ce que** les moyens de guidage (32) comprennent une zone présentant plusieurs éléments d'emboitement en saillie (31, 91) de façon à assurer une liaison élément de réglage (36,96) - saillie (31; 91) multiple.

11. Support suivant l'une quelconque des revendications précédentes, **caractérisé en ce que** les moyens de liaison (30) comprennent des éléments (36, 31; 96, 91) mutuellement encliquetables.

12. Support suivant l'une des revendications précédentes, **caractérisé en ce que** le crochet (21) précité et la patte de réglage (95) sont monoblocs, la patte de réglage s'étendant dans le prolongement du crochet a l'extrémité libre de celui-ci.

13. Support suivant l'une des revendications 1 à 12, **caractérisé en ce que** la largeur (L) du crochet (21) est telle. que la rigidité de celui-ci est suffisante pour assurer un bon serrage du crochet (21) au rebord (2) et le maintien de l'étui (10) contre la cuvette (1) et juste en dessous du rebord (2) de celle-ci (1).

14. Support suivant l'une quelconque des revendications 1 à 13, **caractérisé en ce que** le crochet précité (21) est renforcé par une nervure longitudinale (22).

15. Support suivant la revendication précédente, **caractérisé en ce que** la nervure longitudinale (22) constitue un élément élastique supplémentaire faisant ressort de façon à augmenter l'élasticité du crochet (21).

16. Support suivant l'une das revendications 14 ou 15, **caractérisé en ce que** la zone nervurée de la patte de réglage (95) est prévue dans le prolongement de la nervure longitudinale précitée (22).

17. Support suivant l'une quelconque des revendications 14 à 16, **caractérisé en ce que** le crochet (21) présente un enroulement (23) complet d'au moins 360°, de façon à assurer un bon serrage du support (5) contre le rebord (2) de la cuvette (1).

18. Support suivant l'une quelconque des revendications précédentes, **caractérisé en ce que** l'étui (10) est monobloc.

19. Support suivant l'une quelconque des revendications précédentes, **caractérisé en ce qu'**un moyen de rechargement (13) de l'étui (10) est prévu dans celui-ci, de façon à permettre le renouvellement d'un bâtonnet sanitaire (3).

20. Support suivant la revendication précédente, **caractérisé en ce que** le moyen de rechargement est formé par une ouverture d'extrémité (13) agencée dans une surface d'extrémité de l'étui permettant l'introduction d'un bâtonnet sanitaire (3) dans celui-ci.

21. Support suivant l'une des revendications 19 ou 20, **caractérisé en ce que** à hauteur de l'ouverture d'extrémité précitée (13), au moins un ergot anti-retour (14) est prévu de façon à retenir le bátonnet sanitaire (3) dans l'étui (10) après son introduction dans celui-ci.

22. Support suivant l'une quelconque des revendications précédentes, **caractérisé en ce que** l'étui (10) comporte une surface supérieure d'amont (15) tournée vers le moyen d'application (20), une surface latérale (11) tournée vers la parci de la cuvette (1), une surface latérale opposée (12) à celle-ci, lesdites surfaces latérales se rejoignant en un fond (43) en aval, et deux surfaces d'extrémité, le fond précité formant culot de façon à laisser en permanence une réserve d'eau résiduelle dans celui-ci maintenant le bâtonnet sanitaire (3) à l'état actif en permanence.

23. Support suivant la revendication précédente, **caractérisé en ce que** dans la surface supérieure (15) sont prévues de larges ouvertures (47) de façon à permettre un passage maximum d'eau par celles-ci vers l'intérieur (53) de l'étui (10).

24. Support suivant l'une des revendications 22 ou 23, **caractérisé en ce que** ladite surface supérieure (15) présente un profil en forme de cuvette de façon à collecter un maximum d'eau vers l'intérieur (53) de l'étui.

25. Support suivant l'une quelconque des revendications 22 à 24, **caractérisé en ce que** ladite surface latérale (11) présente un profil courbe de façon à épouser sensiblement la forme de la paroi de la cuvette (1).

26. Support suivant la revendication précédente, **caractérisé en ce que** l'étui (10) est monobloc, un plan de joint (42) étant prévu sensiblement en travers de l'étui (10), de préférence sensiblement en diagonale, en léger décalage (6) par rapport au point bas du fond (43) précité sur un angle (α) déterminé.

27. Support suivant la revendication précédente, **caractérisé en ce que** l'angle (α) est compris entre 150 et 170°, de préférence approximativement 160°.

28. Support suivant l'une quelconque des revendications 22 à 27, **caractérisé en ce que** la surface latérale opposée précitée (12) sert de support d'identification personnalisable présentant des ajours personnalisés (44).

29. Support de bátonnet sanitaire suivant l'une quelconque des revendications précédentes, **caractérisé en ce que** l'étui (10) est réalisé en une matière parfumée.

30. Support suivant la revendication précédente, **caractérisé en ce que** l'étui (10) est réalisé en une matière plastique.

31. Support suivant l'une des revendications 28 ou 29, **caractérisé en ce que** l'étui (10) d'une part et le moyen d'application (20) d'autre part sont réalisés chacun en deux matières plastiques différentes.

32. Support selon la revendication précédente, **caractérisé en ce que** l'étui (10) est réalisé en matière plastique à parfumer présentant une élasticité inférieure à celle du moyen d'application (20) dont l'élasticité plus grande confère un effet ressort anti-rupture à celui-ci (20).

33. Support suivant l'une quelconque des revendications précédentes, **caractérisé en ce que** les moyens de guidage (32) précités font corps avec l'étui (10).

## Patentansprüche

1. Träger für einen Hygienetab zur Anwendung bei einem ein Sitzbecken umfassenden WC-Sitz, wobei der vorgenannte Träger
- eine Einrichtung (20) zum Anbringen des Trägers (5) an das Sitzbecken des Sitzes (1),
- ein Element, das ein Gehäuse (10) für den vorgenannten Tab (3) bildet,
- eine Verbindungseinrichtung (30) zum Verbinden der Einrichtung (20) zum Anbringen und des vorgenannten Gehäuses (10) umfasst,
bei dem die Einrichtung (20) zum Anbringen von einem Haken (21) gebildet ist, der zum Aufhängen am Rand (2) des Sitzbeckens des Sitzes (1) vorgesehen ist, und bei dem die Verbindungseinrichtungen (30) mit Einrichtungen zur Höheneinstellung (95) zusammenwirken, wobei die vorgenannten Verbindungseinrichtungen (30) Führungseinrichtungen (32) umfassen und die Einstelleinrichtungen von einer Einstellschiene (95) mit gerippter Oberfläche gebildet sind, **dadurch gekennzeichnet, dass** die Rippen solcherart sind, dass sie ein Auf- und Abgleiten (F) der Schiene (95) hin auf eine gewünschte Höhe erlauben, um die Einstellung der Höhe des Trägers (5) in Bezug auf das Sitzbecken (1) auf die gewünschte Höhe zu erlauben.

2. Träger nach Anspruch 1, **dadurch gekennzeichnet, dass** die Führungseinrichtungen (32) aus einer Öse bestehen und dass sich sämtliche Rippen (96) über zumindest einen Teil der Länge der Einstellschiene (95) und parallel zueinander erstrecken, wobei sie mit den Führungseinrichtungen (32) für das vorgenannte Auf- und Abgleiten (F) zusammenwirken können.

3. Träger nach Anspruch 2, **dadurch gekennzeichnet, dass** die Einstellrillen (96) ein annähernd halbzylindrisches Profil aufweisen.

4. Träger nach einem der Ansprüche 1 bis 3, **dadurch gekennzeichnet, dass** die vorgenannten Einstelleinrichtungen (95) von einer Zahnstange gebildet sind, die eine Oberfläche mit einem gezahnten Abschnitt (36) aufweist.

5. Träger nach Anspruch 1 oder 3, **dadurch gekennzeichnet, dass** die Einstellelemente (36, 96) annähernd symmetrisch sind.

6. Träger nach einem der Ansprüche 4 oder 5, **dadurch gekennzeichnet, dass** die Zähne jeweils eine abgeflachte Spitze (61) mit einem Spitzenwinkel (β) aufweisen.

7. Träger nach irgendeinem der vorstehenden Ansprüche, **dadurch gekennzeichnet, dass** die vorgenannten Einstelleinrichtungen (35) an ihrem Angriffsendpunkt mit einer Endstellungssperre (38) versehen sind.

8. Träger nach irgendeinem der Ansprüche 2 bis 7, **dadurch gekennzeichnet, dass** die Führungseinrichtung (32) zumindest ein an der Wand der Öse vorspringend angeordnetes Einfügungselement (31) umfasst, um mit jedem Einstellelement (36; 96) zusammenzuwirken, sowie eine Verschlusssicherung (33) umfasst.

9. Träger nach irgendeinem der vorstehenden Ansprüche, **dadurch gekennzeichnet, dass** die Führungseinrichtungen (32) auf der Spitzenoberfläche (15) des Gehäuses (10) angeordnet sind, um die vorgenannte Einstelleinrichtung (95) im Inneren (51) des Gehäuses aufzunehmen.

10. Träger nach einem der Ansprüche 8 oder 9, **dadurch gekennzeichnet, dass** die Führungseinrichtungen (32) einen Bereich umfassen, der mehrere vorspringende Einfügungselemente (31; 91) aufweist, um eine Verbindung Einstellelement (36, 96) - Mehrfach-Vorsprung (31; 91) sicherzustellen.

11. Träger nach irgendeinem der vorstehenden Ansprüche, **dadurch gekennzeichnet, dass** die Verbindungseinrichtungen (30) ineinander einrastende Elemente (36, 31; 96, 91) umfassen.

12. Träger nach einem der vorstehenden Ansprüche, **dadurch gekennzeichnet, dass** der vorgenannte Haken (21) und die Einstellschiene (95) aus einem Stück sind, wobei sich die Einstellschiene in der Verlängerung des Hakens auf das freie Ende desselben erstreckt.

13. Träger nach einem der Ansprüche 1 bis 12, dadurch gekennnzeichnet, dass die Länge (L) des Hakens (21) solcherart ist, dass die Starrheit desselben ausreichend ist, um ein gutes Klemmen des Hakens (21) am Rand (2) und den Halt des Gehäuses (10) gegen das Sitzbecken (1) und gerade unterhalb des Rands (2) desselben (1) zu gewährleisten.

14. Träger nach irgendeinem der Ansprüche 1 bis 13, **dadurch gekennzeichnet, dass** der vorgenannte Haken (21) durch eine Längsrippe (22) verstärkt ist.

15. Träger nach dem vorstehenden Anspruch, **dadurch gekennzeichnet, dass** die Längsrippe (22) ein zusätzliches elastisches Element bildet, das federt, um die Elastizität des Hakens (21) zu erhöhen.

16. Träger nach einem der Ansprüche 14 oder 15, **dadurch gekennzeichnet, dass** der gerippte Bereich der Einstellschiene (95) in der Verlängerung der vorgenannten Längsrippe (22) vorgesehen ist.

17. Träger nach irgendeinem der Ansprüche 14 bis 16, **dadurch gekennzeichnet, dass** der Haken (21) eine ganze Windung (23) von zumindest 360° aufweist, um ein gutes Klemmen des Trägers (5) gegen den Rand (2) des Sitzbeckens (1) zu gewährleisten.

18. Träger nach irgendeinem der vorstehenden Ansprüche, **dadurch gekennzeichnet, dass** das Gehäuse (10) aus einem Stück ist.

19. Träger nach irgendeinem der vorstehenden Ansprüche, **dadurch gekennzeichnet, dass** eine Einrichtung zum Wiederbestücken (13) des Gehäuses (10) in demselben vorgesehen ist, um das Einlegen eines neuen Hygienetabs (3) zu ermöglichen.

20. Träger nach dem vorstehenden Anspruch, **dadurch gekennzeichnet, dass** die Einrichtung zum Wiederbestücken von einer in einer Endfläche des Gehäuses angeordneten Endöffnung (13) gebildet ist, was das Einlegen eines Hygienetabs (3) in dasselbe erlaubt.

21. Träger nach einem der Ansprüche 19 oder 20, **dadurch gekennzeichnet, dass** auf der Höhe der vorgenannten Endöffnung (13) zumindest eine Austrittssicherungsnase (14) vorgesehen ist, um den Hygienetab (3) im Gehäuse (10) zu halten, nachdem er darin eingelegt worden ist.

22. Träger nach irgendeinem der vorstehenden Ansprüche, **dadurch gekennzeichnet, dass** das Gehäuse (10) eine zur Einrichtung (20) zum Anbringen gewendete Oberfläche nach oben hin (15), eine zur Wand des Sitzbeckens (1) gewendete Seitenfläche (11) und eine dazu entgegengesetzte Seitenfläche (12) umfasst, wobei sich die Seitenflächen in einem Boden (43) nach unten hin vereinigen, sowie zwei Endflächen umfasst, wobei der vorgenannte Boden einen Sockel bildet, um ständig einen Vorrat an Abwasser in demselben zu haben, was den Hygienetab (3) ständig im aktiven Zustand hält.

23. Träger nach dem vorstehenden Anspruch, **dadurch gekennzeichnet, dass** in der Oberfläche (15) große Öffnungen (47) vorgesehen sind, um einen größtmöglichen Wasserdurchlauf durch diese hindurch ins Innere (53) des Gehäuses (10) zu ermöglichen.

24. Träger nach einem der Ansprüche 22 oder 23, **dadurch gekennzeichnet, dass** die Oberfläche (15) ein schalenförmiges Profil aufweist, um ein Maximum an Wasser ins Innere (53) des Gehäuses zu bringen.

25. Träger nach irgendeinem der Ansprüche 22 bis 24, **dadurch gekennzeichnet, dass** die Seitenfläche (11) ein gewölbtes Profil aufweist, um sich annähemd an die Form der Wand des Sitzbeckens (1) anzupassen.

26. Träger nach dem vorstehenden Anspruch, **dadurch gekennzeichnet, dass** das Gehäuse (10) aus einem Stück ist, wobei eine Teilurigsebene (42) annähernd quer zum Gehäuse (10) vorgesehen ist, vorzugsweise annähernd diagonal, und zwar leicht versetzt (6) bezüglich des Tiefpunkts des vorgenannten Bodens (43) über einen bestimmten Winkel (α).

27. Träger nach dem vorstehenden Anspruch, **dadurch gekennzeichnet, dass** der Winkel (α) zwischen 150 und 170° beträgt, vorzugweise etwa 160°.

28. Träger nach irgendeinem der Ansprüche 22 bis 27, **dadurch gekennzeichnet, dass** die vorgenannte entgegengesetzte Seitenfläche (12) als Träger eines individuell wählbaren Musters dient, der individuell gewählte Aussparungen (44) aufweist.

29. Träger für einen Hygienetab nach irgendeinem der vorstehenden Ansprüche, **dadurch gekennzeichnet, dass** das Gehäuse (10) in einem wohlriechenden Material ausgeführt ist.

30. Träger nach dem vorstehenden Anspruch, **dadurch gekennzeichnet, dass** das Gehäuse (10) in einem Kunststoff ausgeführt ist.

31. Träger nach einem der Ansprüche 28 oder 29, **dadurch gekennzeichnet, dass** das Gehäuse (10) einerseits und die Einrichtung (20) zum Anbringen andererseits jeweils in zwei unterschiedlichen Kunststoffen ausgeführt sind.

32. Träger nach dem vorstehenden Anspruch, **dadurch gekennzeichnet, dass** das Gehäuse (10) in Kunststoff ausgeführt ist, dem ein wohlriechender Duft zu geben ist und der eine Elastizität aufweist, die geringer ist als die der Einrichtung (20) zum Anbringen, deren größere Elastizität ihr (20) eine Wirkung einer Bruchsicherungsfeder verleiht.

33. Träger nach irgendeinem der vorstehenden Ansprüche, **dadurch gekennzeichnet, dass** die vorgenannten Führungseinrichtungen (32) mit dem Gehäuse (10) eine Einheit bilden.

## Claims

1. Sanitary rod support to be fixed on a W.-C. bowl, said support comprising a sanitary bowl comprising,
- a means for fixing (20) the support (5) to the said bowl of the seat (1),
- an element forming a sheath (10) for said rod (3),
- linking means (30) for securing said fixing means (20) and said sheath (10),
in which the fixing means (20) is constituted of a hook (21) provided for being hung at the edge (2) of the bowl of the seat (1) and in which said linking means (30) co-operate with means for adjusting in height (95), said linking means (30) comprising guiding means (32), the adjusting means being formed by a ribbed adjusting tab (95), **characterised in that** the ribs are such that they allow the tabs (95) to slide to and fro (F) to a desired height so as to allow the adjustment of the height of the support (5) with respect to said bowl (1).

2. Support according to claim 1, **characterised in that** the guiding means (32) consist in an eyelet and **in that** every rib (96) extends on at least a part of the width of the adjusting tab (95) and mutually parallelly wherein it can co-operate with said guiding means (32) for said to and fro sliding (F).

3. Support according to claim 2, **characterised in that** the adjusting ribs (96) have a substantially hemicylindrical profile.

4. Support according to one of the claims 1 to 3, **characterised in that** said adjusting means (95) are formed by a rack presenting a surface with toothed section (36).

5. Support according to claim 1 or 3, **characterised in that** the adjusting elements (36, 96) are substantially symmetrical.

6. Support according to one of the claims 4 or 5, **characterised in that** the teeth each present a flattened top (61) with top angle (β).

7. Support according to any one of the preceding claims, **characterised in that** said adjusting means (35) are provided at their front end with an end of stroke stop (38).

8. Support according to any one of the claims 2 to 7, **characterised in that** the aforesaid guiding means (32) comprises at least one overlapping element (31) arranged in protrusion of the partition of the eyelet wall, for cooperating with every adjusting element (36; 96) and a closing security (33).

9. Support according to any one of the preceding claims, **characterised in that** the guiding means (32) are arranged on the top surface (15) of the sheath (10) so as to receive said adjusting means (95) inside (51) the sheath.

10. Support according to one of the claims 8 or 9, **characterised in that** the guiding means (32) comprise an area having several protruding overlapping elements (31, 91) so as to provide a multiple link between adjusting element (96) and protruding element (31; 91).

11. Support according to any one of the preceding claims, **characterised in that** the linking means (30) comprise mutually snapping elements (36, 31; 96, 91).

12. Support according to one of the preceding claims, **characterised in that** said hook (21) and the adjusting tab (95) are made in one piece, wherein the adjusting tab itself extends in the projection of the hook at the free end thereof.

13. Support according to one of the claims 1 to 12, **characterised in that** the width (L) of the hook (21) is such that the rigidity thereof is sufficient to provide a good tightening of the hook (21) to the edge (2) and the maintenance of the sheath (10) against the bowl (1) and just below the edge (2) thereof (1).

14. Support according to any one of the claims 1 to 13, **characterised in that** the aforementioned hook (21) is reinforced by a longitudinal rib (22).

15. Support according to the preceding claim, **characterised in that** the longitudinal rib (22) constitutes an additional resilient element acting as a spring in order to increase the resiliency of the hook (21).

16. Support according to one of the claims 14 or 15, **characterised in that** the ribbed area of the adjusting tab (95) is provided in the extension of the aforementioned longitudinal rib (22).

17. Support according to any one of the claims 14 to 16, **characterised in that** the hook (21) presents a complete coil (23) of at least 360°, in order to provide a good tightening of the support (5) against the edge (2) of the bowl (1).

18. Support according to any one of the preceding claims, **characterised in that** the sheath (10) is made of one piece.

19. Support according to any one of the preceding claims, **characterised in that** a reloading means (13) of the sheath (10) is provided therein, in order to allow the renewal of a sanitary rod (3).

20. Support according to the preceding claim, **characterised in that** the reloading means is formed by an end aperture (13) arranged in an end surface of the sheath allowing the introduction of a sanitary rod (3) therein.

21. Support according to one of the claims 19 or 20, **characterised in that** at least one one-way snug (14) is provided at the aforementioned end aperture (13) in order to keep the sanitary rod (3) in the sheath (10) after its introduction therein.

22. Support according to any one of the preceding claims, **characterised in that** the sheath (10) includes a streamupwardly top surface (15) directed to the fixing means (20), a lateral surface (11) directed to the bowl wall (1), a lateral surface opposite (12) to the latter, wherein said lateral surfaces joining together streamdownwardly in a bottom (43), and two end surfaces, said bottom forming a base so as to leave permanently a residual provision of water keeping the sanitary rod (3) permanently in the active state.

23. Support according to the preceding claim, **characterised in that** wide apertures (47) are provided so as to allow a maximum flow of water through these towards the inside (53) of the sheath (10).

24. Support according to one of the claims 22 or 23, **characterised in that** the aforesaid top surface (15) has a profile in the shape of a bowl so as to collect a maximum of water towards the inside (53) of the sheath.

25. Support according to any one of the claims 22 to 24, **characterised in that** the aforesaid lateral surface (11) presents a curved profile so as to adopt substantially the shape of the wall of the bowl (1).

26. Support according to the preceding claim, **characterised in that** the sheath (10) is made of one piece wherein a junction plane (42) is provided substantially across the sheath (10), preferably substantially in diagonal, in slight offset (6) with respect to the low point of said bottom (43) on a determined angle (α).

27. Support according to the preceding claim, **characterised in that** the angle (α) is comprised between 150 and 170°, preferably approximately 160°.

28. Support according to any one of the claims 22 to 27, **characterised in that** the aforementioned opposite lateral surface (12) is provided as customisable identification support having customized openings (44).

29. Support of sanitary rod according to any one of the preceding claims, **characterised in that** the sheath (10) is made in a fragrant material.

30. Support according to the preceding claim, **characterised in that** the sheath (10) is made in a plastic material.

31. Support according to one of the claims 28 or 29, **characterised in that** the sheath (10) on the one hand and the fixing means (20) on the other hand are made in two different plastic materials respectively.

32. Support according to the preceding claim, **characterised in that** the sheath (10) is achieved in a plastic material to be perfumed with a resiliency which is smaller than the one of the fixing means (20), whose larger resiliency provides an anti-break resilient effect thereto (20).

33. Support according to any one of the preceding claims, **characterised in that** said guiding means (32) are in one piece with the sheath (10).
